# EUROPÄISCHE PATENTSCHRIFT

(11) **EP 0 917 600 B1**
(45) Veröffentlichungstag und Bekanntmachung des Hinweises auf die Patenterteilung: **06.03.2002**
(21) Anmeldenummer: 97923948.0
(22) Anmeldetag: 20.05.1997
(51) Int. Cl.: E01B 25/00, E01B 25/12

(54) **ÜBERLEITVERBINDUNG FÜR FAHRWEGUMGREIFENDE SPURGEFÜHRTE FAHRZEUGE**
CROSS-OVER FOR TRACK-GRIPPING, TRACK-BOUND VEHICLES
LIAISON DE REPORT POUR VEHICULES GUIDES ENTOURANT LA VOIE DE COMMUNICATION

(30) Priorität: 02.08.1996 DE 19631324
(43) Veröffentlichungstag der Anmeldung: 26.05.1999
(73) Patentinhaber: MVP Versuchs- und Planungsgesellschaft für Magnetbahnsysteme mbH, 80339 München (DE)
(72) Erfinder: FRIEDRICH, Hans-Peter, D-85604 Zorneding (DE); KUMMER, Fritz, D-80992 München (DE)
(74) Vertreter: Beetz & Partner Patentanwälte
(86) Internationale Anmeldenummer: EP9702567
(87) Internationale Veröffentlichungsnummer: WO9805820

(56) Entgegenhaltungen:
- DE-A- 4 416 819
- DE-B- 1 025 440
- DE-B- 1 223 863

## Beschreibung

### Gebiet der Erfindung

Die Erfindung betrifft eine Überleitverbindung zwischen Fahrwegen für fahrwegumgreifende spurgeführte Fahrzeuge, gemäß dem Oberbegriff von Anspruch 1.

### Stand der Technik

Spurführungseinrichtungen ermöglichen das sichere und spurgetreue Führen und Tragen von Fahrzeugen, die zu längeren Verbänden zusammengestellt werden können. Bei Eisen- und Straßenbahnen wirken die Spurführungseinrichtungen der Fahrzeuge (Räder) von innen auf die linke und rechte ortsfeste und mit gleichbleibendem Abstand verlegte Spurführungseinrichtung des Fahrweges (Schienen). Die tragende Funktion des Fahrweges wirkt dabei von unten auf die Lauffläche der Räder des über der Spurführungseinrichtung stehenden oder fahrenden Fahrzeuges.

Da die Spurführungseinrichtungen der Fahrzeuge den Fahrweg nicht formschlüssig umgreifen, können die Spurführungseinrichtungen des Fahrweges schlank ausgeführt werden. Bei Überleitverbindungen (Weichen mit Herzstück) ist daher auch keine Erweiterung des Abstandes zwischen parallelen Fahrwegen erforderlich.

Wirkt hingegen die Spurführungseinrichtung des Fahrzeuges von außen oder innen auf die Spurführungseinrichtung des Fahrweges und erfolgt die Tragfunktion des Fahrweges von oben auf die Lauf- oder Schwebegestelle des über dem Fahrweg stehenden bzw. fahrenden Fahrzeuges, so müssen Teile des Fahrzeuges die Spurführungseinrichtung des Fahrweges entweder von außen oder innen umgreifen. Derartige Ausführungen sind z.B. bei der Magnetschwebebahn Transrapid und bei der M-Bahn ausgeführt. Bei Spurwechseleinrichtungen (Weichen) von derartigen Bahnsystemen muß deshalb die gesamte Spurführungseinrichtung oder Teile davon elastisch gebogen, verschoben oder gedreht werden.

In der Regel werden bei Verkehrsanwendungen von Bahnsystemen zwei Fahrwege (Streckengleis 1 und 2) vorgesehen. Diese werden grundsätzlich mit einem möglichst engen (geschwindigkeitsabhängigen) Abstand parallel zueinander trassiert. Überleitverbindungen zwischen beiden Fahrwegen werden durch Anordnung von zwei Weichen geschaffen, bei denen z.B. die Spurführungseinrichtungen zueinander gebogen und direkt oder über Zwischenstücke miteinander verbunden werden. Dabei muß, um die nötige Lichtraumfreiheit für die den Fahrweg umgreifenden Fahrzeuge bzw. die das Fahrzeug umgreifenden Fahrwegbauteile zu gewährleisten, der Abstand zwischen beiden Fahrwegen im Bereich der Überleitverbindung vergrößert werden (siehe Fig. 5; diese zeigt den Lichtraum bei herkömmlichen Überleitverbindungen, wobei d den Spurmittenabstand bezeichnet, Referenzziffer 10 die Fahrzeugbegrenzungslinie, 12 den Lichtraum, 14 die Schnittfläche der Lichträume der benachbarten Streckengleise, 16 die Schnittfläche der Fahrzeugbegrenzungsflächen und 18 die Schnittfläche der Fahrwegelemente bezeichnet).

Bei Verkehrssystemen mit Langstatorantrieb, d.h. mit den aktiven Teilen des Elektromotors (wanderfeldführende Statoren) als Bestandteil des Fahrweges, werden vorzugsweise Überleitstellen an antriebs- und sicherungstechnischen Bereichsgrenzen (Antriebsbereich) angeordnet, um auch im Falle von antriebs- oder sicherungstechnisch bedingten Störungen das betroffene Streckengleis umfahren zu können. Bei der bisherigen konstruktiven Lösung, z.B. einer doppelten Überleitverbindung mit vier Zweiwegeweichen, müssen Fahrwegabschnitte antriebs- und sicherungstechnisch dem zu umfahrenden defekten Bereich zugeordnet sein. Erst durch aufwendige schaltungstechnische Lösungen wird dabei die Nutzung dieser Umfahrungsstrecke ermöglicht.

Eine Überleitverbindung gemäß dem Oberbegriff des Anspruchs 1 ist aus der DE 44 16 819 A1 bekannt. Bei dieser Überleitverbindung wird verhindert, daß Fahrwegbauteile den Fahrzeuglichtraum verletzen, indem diejenigen Fahrwegteile, zwischen denen bei der jeweiligen Weichenstellung keine Fahrwegverbindung besteht, von dem benachbarten Fahrweg nach außen elastisch weggebogen werden. Dies erfolgt für alle biegbaren Fahrwegteile gesondert und mit unterschiedlicher Kinematik, wodurch die Betätigung der Überleitverbindung aufwendig ist.

### Darstellung der Erfindung

Der Erfindung liegt daher die Aufgabe zugrunde, eine Überleitverbindung zwischen Fahrwegen für fahrwegumgreifende, spurgeführte Fahrzeuge zu entwickeln, die einfach ausgeführt und betätigt werden kann.

Diese Aufgabe wird durch eine Überleitverbindung mit den Merkmalen nach Anspruch 1 gelöst.

Die erfindungsgemäße Überleitverbindung erlaubt den nachträglichen Einbau in bestehende Fahrwege mit geringem Aufwand. Es ist keine Vergrößerung des Abstandes zwischen beiden Fahrwegen erforderlich. Die Überleitverbindung ist so ausgeführt, daß der Bereich des parallel geführten Fahrweges, der sich neben der Weiche befindet, ebenfalls als Weiche ausgebildet wird und sich aus dem Freiraum der beweglichen Spurführungseinrichtung und dem Lichtraum des Fahrzeuges herausbewegt.

Erfolgt die Verstellung der nebeneinander liegenden Weichenträger über eine gemeinsame Antriebseinheit, kann die Zahl der Antriebseinheiten pro Überleitverbindung reduziert und der Aufwand pro Überleitverbindung gesenkt werden.

Weitere bevorzugte Ausführungsformen sind in den übrigen Ansprüchen angegeben.

So ist nach einer bevorzugten Ausgestaltung der Erfindung die Überleitverbindung als doppelte Überleitverbindung ausgebildet. Diese Ausführung als doppelte Überleitverbindung ermöglicht sowohl den Wechsel von der linken zur rechten Fahrspur als auch von der rechten zur linken Fahrspur.

Nach einer weiteren, bevorzugten Ausführungsform besteht die Überleitverbindung aus fünf oder mehr beweglichen Fahrwegelementen. Die Anordnung dient sowohl der Herstellung der überleitenden Fahrwegspur als auch der Wegbewegung hinderlicher Fahrwegbereiche.

Vorzugsweise kann eine oder mehrere freie Stellungen der Überleitverbindung für betriebliche Zwecke, z.B. als Anbindung eines Betriebswerkes, Flankenschutzeinrichtung oder Aus- bzw. Einfädelstelle für Fahrzeuge, genutzt werden.

### Kurze Beschreibung der Zeichnungen

- Fig. 1a-1c: zeigen eine nicht maßstäbliche Darstellung einer Überleitverbindung in der Stellung bei Geradeausfahrt (Fig. 1a), in der Stellung für Abzweig nach rechts (Fig. 1b) und in der Stellung für Abzweig nach links (Fig. 1c),
- Fig. 2a+2b: zeigen die vier Antriebsbereiche (21 bis 24) des Langstatorantriebs im Bereich der Überleitstelle. Hier zeigt sich, daß sowohl für die Geradeausfahrt (21 und 23 bzw. 22 und 24) als auch für die Abzweigfahrt - hier beispielhaft in der Stellung für Abzweig nach rechts (Fig. 2b) - nur zwei Antriebsbereiche (21 und 24) benötigt werden,
- Fig. 3a-3c: zeigen eine nicht maßstäbliche Darstellung einer doppelten Überleitverbindung in der Stellung bei Geradeausfahrt (Fig. 3a), in der Stellung bei Abzweig nach rechts (Fig. 3b) und in der Stellung bei Abzweig nach links (Fig. 3c),
- Fig. 4a-4c: zeigen eine nicht maßstäbliche Darstellung einer doppelten Überleitverbindung mit fünf beweglichen Fahrwegelementen in der Stellung Geradeausfahrt (Fig. 4a), in der Stellung für Abzweig nach rechts (Fig. 4b) und in der Stellung für Abzweig nach links (Fig. 4c),
- Fig. 5: zeigt den Lichtraum bei herkömmlichen Überleitverbindungen.

### Beschreibung von Ausführungsbeispielen

Die Fig. 1 zeigt beispielhaft eine Überleitverbindung aus je zwei parallel angeordneten beweglichen Fahrwegelementen ("z.B. übliche Weichen") 3, die in Stellung für Geradeausfahrt (Fig. 1a) die Benutzung der beiden parallel verlaufenden Fahrwege 1 und 2 uneingeschränkt zulassen. Die nebeneinanderliegenden Weichenträger sind durch mehrere gleichbleibend lange Verbindungselemente 4 gelenkig mechanisch oder logisch funktional miteinander verbunden. Zum Wechseln von einem Fahrweg 1 zum anderen 2 - Stellung bei Abzweig (Fig. 1b und 1c) - sind alle vier Weichenträger 3 um das Maß des halben Abstandes zwischen beiden Fahrwegen ausgelenkt. Diese Bewegung soll durch elastische Verbiegung, Schieben oder Drehen erfolgen und zwar so wie systemüblich die geraden und abzweigenden Weichenfahrwege gebildet werden.

Hierdurch wird verhindert, daß Fahrwegbauteile der abzweigenden Spur mit Fahrbewegbauteilen der Parallelspur kollidieren, selbst wenn der Spurmittenabstand nur geringfügig breiter als die Fahrwegbreite ist.

Die Fig. 2 zeigt, daß für die Überleitverbindung die Schaltung der Antriebsbereiche 21 bis 24 einfach gestaltbar ist, da bei Änderung der Stellung der beweglichen Fahrwegelemente die Bereichsgrenzen unverändert bleiben und dadurch die Umschalter entfallen.

Fig. 3a bis 3c zeigen beispielhaft, daß es durch geeignete Ausführung der Weichenträger 3 auch möglich ist, diese in beide Richtungen auszulenken, wodurch eine wechselseitige Überleitverbindung geschaffen werden kann.

Diese Ausführung als doppelte Überleitverbindung ermöglicht sowohl den Wechsel von der linken zur rechten Fahrspur als auch von der rechten zur linken Fahrspur. Die Weichenträger 3 haben damit drei Stellungen.

Fig. 4a bis 4c zeigen beispielhaft, daß es durch geeignete Anzahl der Weichenträger 3 auch möglich ist, den Anschluß weiterer Fahrwege zu ermöglichen. Einzelne Weichenträger 5 können bei Anschluß eines weiteren Fahrweges 6 z.B. bei Abstell- und Wartungsanlagen in drei Stellungen entsprechend Fig. 4a, 4b und 4c befahren werden.

Die mögliche enge Anordnung der Weichen reduziert den Längenbedarf für die Überleitstelle.

Schließlich ermöglichen die doppelten Überleitverbindungen, die bei der Magnetschwebebahn Transrapid an den Antriebsbereichsgrenzen des Langstatorantriebes und damit im Bereich der Unterwerke liegen, eine zusätzliche Anbindung, z.B. für die Abstellbereiche von Sonderfahrzeugen, und auch das Ausfädeln defekter Fahrzeuge auf der freien Strecke.

### Bezugszeichenliste

- 1: Fahrweg
- 2: Fahrweg
- 3: Weichenträger für zwei befahrbare Stellungen
- 4: Verbindungselemente
- 5: Weichenträger für drei befahrbare Stellungen
- 6: Abstellfahrweg
- 10: Fahrzeugbegrenzungslinie
- 12: Lichtraum
- 14: Schnittfläche der Lichträume der benachbarten Strekkengleise
- 16: Schnittfläche der Fahrzeugbegrenzungsflächen
- 18: Schnittfläche der Fahrwegelemente
- 21-24: Antriebsbereiche an Überleitstellen

## Patentansprüche

1. Überleitverbindung zwischen nebeneinander verlaufenden Fahrwegen (1, 2) für fahrwegumgreifende, spurgeführte Fahrzeuge, umfassend Biegeweichen (3) mit mehreren gleichartigen beweglichen Fahrwegelementen, deren elastisch biegbare Enden jeweils zur Bildung der Überleitverbindung zueinander fluchtend ausrichtbar sind,
**dadurch gekennzeichnet, daß**
die Fahrwegelemente (1, 2) parallel verlaufen, durch mehrere Verbindungselemente (4) gelenkig mechanisch oder logisch funktional miteinander verbunden sind und über gemeinsame oder gleichartige Antriebseinheiten betätigbar sind, so daß die Fahrwegelemente von nebeneinander verlaufenden Fahrwegen sich gemeinsam aus dem jeweiligen Fahrweg herausbewegen, wobei jeweils eines der Fahrwegelemente zur Bildung der Überleitverbindung verwendet wird, während das andere parallele Fahrwegelement sich nach außen weg erstreckt.

2. Überleitverbindung nach Anspruch 1, **dadurch gekennzeichnet, daß** durch die beweglichen Fahrwegelemente eine doppelte Überleitverbindung hergestellt wird.

3. Überleitverbindung nach Anspruch 1 oder 2, **dadurch gekennzeichnet, daß** einzelne Fahrwegelemente in drei Stellungen befahren werden.

4. Überleitverbindung nach einem der Ansprüche 1 bis 3, **dadurch gekennzeichnet, daß** durch geeignete Anzahl der beweglichen Fahrwegelemente eine oder mehrere freie Stellungen für betriebliche Zwecke, beispielsweise als Anbindung eines Betriebswerkes, Flankenschutzeinrichtung oder Aus- bzw. Einfädelstelle für Fahrzeuge, genutzt werden.

5. Überleitverbindung nach einem der Ansprüche 1 bis 4, **dadurch gekennzeichnet, daß** die Grenzen der Antriebsbereiche jeweils am beweglichen Weichenende angeordnet werden und durch jede Weichenverstellung die direkte Verbindung jeweils zweier Antriebsbereiche herbeigeführt wird.

## Claims

1. An interchange of lanes connection between two parallel-running tracks (1, 2) for track-encompassing vehicles rail-borne, comprising bend parts (3), with several identical movable track elements, whose elastic bendable ends are in each case able to be directed to form the interchange of lanes connection, in alignment to one another, **characterised by** the fact that the track elements (1, 2) run parallel to one another, are mechanically flexibly or logically functionally connected to one another by means of several connection elements (4) and are able to be actuated by common or identical drive units, so that the track elements of parallel-running tracks move out together from any track, one of the track elements being in each case used for the formation of the interchange of lanes connection, whilst the other parallel track element stretches out and away.

2. An interchange of lanes connection according to Claim 1, **characterised by** the fact that a double interchange of lanes connection is formed by the movable track elements.

3. An interchange of lanes connection according to Claim 1 or 2, **characterised by** the fact that individual track elements are driven upon in three positions.

4. An interchange of lanes connection according to one of the Claims 1 to 3, **characterised by** the fact that by means of a suitable number of the movable track elements, one or more free positions are used for operational purposes, for example, for the connection of a drive unit, as a flank protection device, or as a rolling stock joining or separating position.

5. An interchange of lanes connection according to one of the Claims 1 to 4, **characterised by** the fact that the limits of the drive area are always arranged on the movable points end and by the fact that the direct connection of two drive areas is in each case established by means of each points displacement.

## Revendications

1. Liaison de transition entre des voies de communication (1,2) parallèles pour des véhicules guidés à carter enveloppant le rail, comprenant des sections de voies courbes (3) dotées de plusieurs éléments de rail mobiles de même type, dont les extrémités déformables élastiquement sont susceptibles d'être disposées chacune selon une ligne de fuite les unes par rapport aux autres pour la formation de la liaison de transition,
**caractérisée en ce que** les éléments de rail (1,2) sont parallèles, ils sont reliés les uns aux autres par des éléments de jonction (4) au moyen d'une articulation mécanique ou d'une fonction logique et sont actionnables au moyen d'unités motrices collectives de même type, de manière à ce que les éléments de rail parallèles quittent ensemble leur voie respective, un des éléments de rail étant spécialement utilisé pour former la jonction de transition, alors que l'autre élément de rail parallèle s'ouvre vers l'extérieur.

2. Liaison de transition conformément à la revendication 1, **caractérisée en ce qu'**une double liaison de transition est créée grâce aux éléments de rail mobiles.

3. Liaison de transition conformément à la revendication 1 ou 2, **caractérisée en ce que** les différents éléments de rails sont exploités selon trois positions.

4. Liaison de transition conformément à l'une des revendications 1 à 3, **caractérisée en ce qu'**une ou plusieurs positions définies sont utilisées grâce à la sélection adaptée des éléments de rails mobiles à des fins d'exploitation, par exemple comme liaison d'un aiguillage de service, installation de protection des flancs ou de lieu de formation ou de démantèlement d'un convoi de wagons.

5. Liaison de transition conformément à l'une des revendications 1 à 4, **caractérisée en ce que** les zones motrices sont toujours disposées à l'extrémité mobile des aiguillages et **en ce que** la jonction directe de chacune des deux zones motrices est provoquée par chaque changement de position des aiguillages.
